# EUROPÄISCHE PATENTSCHRIFT

(11) **EP 0 047 905 B1**
(45) Veröffentlichungstag und Bekanntmachung des Hinweises auf die Patenterteilung: **21.11.1984**
(21) Anmeldenummer: 81106762.8
(22) Anmeldetag: 29.08.1981
(51) Int. Cl.: E01H 1/02, E01H 1/08

(54) **Kehrmaschine für den Anbau an einem Trägerfahrzeug**
Sweeping machine adapted to be mounted on a supporting vehicle
Balayeuse qui peut être montée sur un véhicule porteur

(30) Priorität: 15.09.1980 DE 3034741
(43) Veröffentlichungstag der Anmeldung: 24.03.1982
(73) Patentinhaber: ING. ALFRED SCHMIDT GMBH, D-79837 St Blasien (DE)
(72) Erfinder: Hirt, Max, D-7890 Waldshut (DE)
(74) Vertreter: Grättinger, Günter

## Beschreibung

Die Erfindung betrifft eine Kehrmaschine mit einer in der Arbeitsstellung seitlich an einem Trägerfahrzeug zwischen Vorder- und Hinterrad angeordneten und lösbaren Kehrgruppe, die Kehrwerkzeuge und alle ihre Betätigungsorgane zum Antrieb und zur Bewegung der Kehrwerkzeuge umfaßt.

Bei einer derartigen bekannten Kehrmaschine (DE-U-1815871) ist die Kehrgruppe stets, das heißt sowohl in der Arbeitsstellung als auch in der Transportstellung seitlich außerhalb des Fahrzeugumrisses angeordnet und in der Transportstellung vom Boden abgehoben. Der Befestigung am Trägerfahrzeug dient ein mit der Kehrgruppe verbundenes, auf eigenen Rädern fahrbares Gestell, welches an der Unterseite des Trägerfahrzeugs lösbar montierbar ist. Eine der Erleichterung der Montage dienende spezielle Verbindung zwischen dem Gestell und dem Trägerfahrzeug ist nicht vorgesehen.

Eine andere bekannte Kehrmaschine (DE-A1-2 751 423) umfaßt eine an der Unterseite eines Trägerfahrzeugs, zwischen dessen Vorder-und Hinterrädern verschwenkbar befestigte Kehrgruppe, deren Betätigungsorgane unabhängig von einander uns somit an verschiedenen Stellen des Fahrzeugunterbaus befestigt sind. Die Montage der Kehrgruppe am Trägerfahrzeug ist somit aufwendig. Die Durchführung von Wartungsarbeiten, insbesondere an den Betätigungsorganen der Kehrgruppe ist nur von der Unterseite des Trägerfahrzeugs her möglich. Demgegenüber liegt der vorliegenden Erfindung die Aufgabe zugrunde, die Wartung der Kehrgruppe sowie deren An- und Abbau am/ vom Trägerfahrzeug zu vereinfachen und eine raschere Durchführung dieser Arbeiten zu ermöglichen.

Nach dem Vorschlag der vorliegenden Erfindung wird diese Aufgabe bei einem beliebigen Trägerfahrzeug dadurch gelöst, daß alle Betätigungsorgane durch lösbare Leitungen versorgt sind und daß die gesamte Kehrgruppe an einem Tragrahmen angebracht ist, der mit einem am Fahrzeug befestigten Führungsteil beweglich verbunden ist, derart, daß der Tragrahmen am Führungsteil bis in eine für Wartungs- und Montagezwecke vorgesehene Lage der Kehrgruppe außerhalb der Umrißlinie des Fahrzeugs beweglich ist.

Durch die erfindungsgemäß vorgeschlagene Zusammenfassung der Kehrgruppe einschließlich aller ihrer Bauteile, also auch ihrer Betätigungsorgane an einem Tragrahmen und dessen bewegliche Verbindung mit dem Fahrzeug besteht die Möglichkeit, des einfachen Entfernens der Kehrgruppe aus dem unmittelbaren Fahrzeugbereich in eine bezüglich des Fahrzeugumrisses äußere Lage. Dort bietet die Kehrgruppe einen guten Zugang für Wartungsarbeiten. Außerdem wird dadurch die Montage/Demontage der Kehrgruppe wesentlich erleichtert, was besonders für die rasche Umrüstung des Trägerfahrzeugs von Bedeutung ist.

Das am Fahrzeug befestigte Führungsteil ermöglicht ein Ausfahren des die Kehrgruppe tragenden Tragrahmens, wobei für dieses Ausfahren bevorzugt eine geradlinige Bewegung oder eine Schwenkbewegung in Frage kommt. Das Führungsteil kann im Rahmen der Erfindung am Fahrzeugrahmen oder einem anderen mit dem Fahrzeugrahmen verbundenen Teil des Fahrzeugs befestigt sein.

Eine besondere Ausgestaltung der Erfindung ist für ein Trägerfahrzeug mit Wechselaufbau vorgesehen. Ein derartiger Wechselaufbau befindet sich üblicherweise über den Hinterrädern des Trägerfahrzeugs; er umfaßt einen mit dem Fahrzeugrahmen verbindbaren Aufbaurahmen, an welchem Einrichtungen zum Absaugen des Schmutzes sowie ein Schmutzbehälter vorgesehen sind. Zur Vereinfachung des Ankoppelns des Trägerfahrzeugs vom Wechselaufbau wird erfindungsgemäß vorgeschlagen, daß das Führungsteil am Aufbaurahmen des Wechselaufbaus befestigt ist. Dadurch wird erreicht, daß alle mit der Kehraufgabe in Verbindung stehenden Bauteile vom Trägerfahrzeug durch Lösen des Wechselaufbaus abgetrennt werden. Es entfällt also das Demontieren einer Mehrzahl von Bauteilen vom Trägerfahrzeug. Vor dem Abbau des Wechselaufbaus sind lediglich die Versorgungsleitungen oder Antriebsverbindungen zwischen dem Trägerfahrzeug und der Kehrgruppe zu lösen. Nachdem die Kehrgruppe aus dem Arbeitsbereich zwischen den Rädern des Trägerfahrzeugs außerhalb der Umrißlinie gebracht wurde, kann der Wechselaufbau vom Trägerfahrzeug abgetrennt und das Trägerfahrzeug aus dem abgestellten Wechselaufbau ausgefahren werden. Es steht dann für andere Einsatzzwecke bzw. Anbringung anderer Aufbauten zur Verfügung.

Weitere zweckmäßige Ausgestaltungen der Erfindung betreffen die Unteransprüche 3 bis 7. Von diesen betreffen die Unteransprüche 5 bis 7 einen Wechselaufbau mit vertikal ausfahrbaren Beinen, die mit Ausnahme eines Beines am Aufbaurahmen befestigt sind, während dieses eine Bein am Tragrahmen befestigt und zusammen mit diesem aus dem Aufbaurahmen ausziehbar ist. Zweckmäßig weist das ausziehbare Bein eine horizontale Stütze auf, welche in einem Schubteil des Tragrahmens teleskopisch verstellbar aufgenommen ist. Stütze und Schubteil können sich in der Verlängerung der Längsachse eines das Führungsteil bildenden Querholms des Aufbaurahmens erstrecken, wobei das die Stütze tragende Bein mittels einer Stützrolle auf der dem Trägerfahrzeug gegenüberliegenden Seite der Kehrgruppe auf dem Boden abgestützt ist.

Diese Ausführungsform ermöglicht eine besonders einfache Handhabung beim Ausfahren der Kehrgruppe aus dem Bereich zwischen den Rädern des Trägerfahrzeugs. Zunächst werden die Verbindungen zwischen dem Wechselaufbau und dem Fahrzeugrahmen des Trägerfahrzeugs gelöst. Danach werden alle Beine des Wechselaufbaus ausgefahren, bis dieser vom Fahrzeugrahmen abhebt. Sodann wird das mit Stützrolle versehene Bein mit seiner Stütze aus dem Schubteil, dieser wiederum aus dem Querholm des Aufbaurahmens ausgezogen. Dabei bewegt sich die am Schubteil hängende Kehrgruppe in seitlicher Richtung außerhalb der Umrißlinie des Fahrzeugs. Durch das mit seiner Stützrolle auf dem Boden fahrende Bein werden die Teleskopführungen zwischen Querholm, Schubteil und Stütze entlastet. Nachdem die flexiblen Versorgungsleitungen zwischen Kehrgruppe und Fahrzeug gelöst worden sind, kann das Trägerfahrzeug mit seinen Hinterrädern aus dem Wechselaufbau ausfahren.

Falls die Kehrgruppe lediglich für Wartungsarbeiten seitlich ausgefahren werden soll, ist es selbstverständlich nicht erforderlich, die flexiblen Versorgungsleitungen zum Trägerfahrzeug zu lösen.

Im folgenden wird ein Ausführungsbeispiel der Erfindung an Hand der Zeichnung erläutert, es zeigt
Fig. 1 eine Vorderansicht eines Trägerfahrzeugs mit seitlich herausgezogener Kehrgruppe und
Fig. 2 eine Seitenansicht des Trägerfahrzeugs, welches teilweise aus dem Wechselaufbau ausgefahren ist.

Gemäß den Fig. 1 und 2 ist das Trägerfahrzeug 1 strichpunktiert in Umrissen gezeichnet. Aus einer Seite des Trägerfahrzeugs 1 ist zwischen dessen Vorderrad 3 und dessen Hinterrad 4 eine Kehrgruppe 2 angeordnet. Außerdem ist über den Hinterrädern 4 auf einem Rahmenteil 5 des Fahrzeugs 1 ein Wechselaufbau 6 befestigt, in dessen Innerem im wesentlichen ein Schmutzbehälter und ein Gebläse untergebracht sind. Außerdem befindet sich im Inneren des Wechselaufbaus die Ölhydraulik für den Antrieb des zur Kehrgruppe zählenden Tellerbesens 7. Als Antriebsquelle für den Tellerbesen 7 kann auch eine vom Fahrzeugmotor betriebene Ölpumpe verwendet werden. Die verschiedenen Preßluftzylinder zur Bewegungssteuerung der Kehrgruppe (Heben, Senken, Verschwenken) sind samt ihren flexiblen Schlauchverbindungen zur Drucklufteinrichtung am Fahrzeug aus Gründen der Vereinfachung der zeichnerischen Darstellung nicht eingezeichnet. Der Wechselaufbau 6 steht auf einem Aufbaurahmen 8 der sich über vier vertikal verstellbare Beine auf dem Boden 9 abstützt. Drei Beine 10 (zwei davon verdeckt) sind am Aufbaurahmen unmittelbar abgestützt. Ein viertes der Kehrgruppe zugeordnetes Bein 11 besitzt bodenseitig eine Stützrolle 12 und am oberen Ende, in der Nähe der Handkurbel 13, die zum Ausfahren des Beines 11 dient, eine horizontale Stütze 14. Die Stütze 14 ist teleskopisch im Inneren eines horizontalen Schubteils 15 des Tragrahmens 15, 26 der Kehrgruppe 2 geführt und mittels eines Steckbolzens 17 arretiert. Das Schubteil 15 wiederum ist teleskopisch in einem horizontalen Führungsteil 16 geführt, der als Querholm des Aufbaurahmens 8 ausgebildet ist. Gemäß Fig. 1 ist die Kehrgruppe 2 in der seitlich ausgefahrenen Montagelage (und strichpunktiert in der eingefahrenen Arbeitslage) gezeichnet. Ein Seil 18 begrenzt den maximalen Auszug des Schubteils 15 aus dem Führungsteil 16. An einem hinter dem Tellerbesen 7 der Kehrgruppe 2 angeordneten Blas-/Saugmundstück 19 mit seitlichen Stützrädern 20 sind benachbart zum Tellerbesen 7 ein flexibler Saugschlauch 21 und in Fahrtrichtung dahinter ein flexibler Blasschlauch 22 angeschlossen. Im Saugschlauch 21 wandert das aufgesaugte Kehrgut in einen Schmutzbehälter, hinter dem ein Gebläse angeordnet ist, welches durch den Blasschlauch 22 ausbläst. Der aufgenommene Schmutz wird in einem Schmutzbehälter gesammelt und an der Rückseite des Wechselaufbaus nach Öffnen einer Klappe 23 mittels eines Druckluftzylinders 24 entleert. Ein Saugschlauch 25 an der Rückseite des Wechselaufbaus kann alternativ zum Saugschlauch 21 betätigt werden. Er dient insbesondere zum Entleeren von Sinkschächten, Papierkörben oder zum Aufnehmen von Laufhaufen. Die Kehrgruppe 2 umfaßt neben dem Blas-/Saugmundstück 19 und dem Tellerbesen 7 noch weitere Bauteile zum Antrieb und zur Bewegung (Abheben, Verschwenken) des Tellerbesens, die aus Gründen der zeichnerischen Vereinfachung nicht im einzelnen dargestellt sind. Die gesamte Kehrgruppe 2 ist auf dem Tragrahmen 15, 26 aufgehängt.

Gemäß Fig. 1 ist die Kehrgruppe mit strichpunktierten Linien in der eingefahrenen Arbeitsstellung I und mit ausgezogenen Linien in der ausgefahrenen z. B. für die Durchführung von Wartungsarbeiten geeigneten Stellung 11 dargestellt. Das Ausfahren erfolgt durch Anstecken des Beines 11 mittels der Stütze 14, die mit dem Steckbolzen 17 im Inneren des Schubteils 15 des Tragrahmens 15, 26 befestigt wird. Nach dem Anstecken des Beines 11 wird dieses durch Drehen der Handkurbel 13 solange vertikal ausgefahren, bis dessen bodenseitige Stützrolle 12 das Gewicht der Kehrgruppe 2 teilweise aufnimmt. Durch die dabei erreichte Entlastung der Teleskopführung zwischen Schubteil 15 und Holm 16 läßt sich der Tragrahmen 15, 26 aus der Lage I in die Lage II ohne Kraftaufwendung ausziehen, wobei das Bein 11 in seitlicher Richtung verfahren wird. In der ausgefahrenen Lage gemäß 11 ist die Kehrgruppe für Wartungsarbeiten allseitig zugänglich. Die Versorgungsleitungen zum Fahrzeug bzw. zum Wechselaufbau müssen nur dann gelöst werden, wenn der gesamte Wechselaufbau vom Trägerfahrzeug abgebaut werden soll. In diesem Fall kann das Trägerfahrzeug 1, nachdem der Wechselaufbau auf allen vier Beinen abgestellt ist und dessen Verbindungen zum Rahmenteil 5 des Fahrzeugs gelöst sind, unter dem auf den Boden abgestellten Wechselaufbau herausgefahren werden, wie dies in Fig. 2 dargestellt ist Dort hat sich das Fahrzeug bereits um die Wegstrecke S vom Wechselaufbau entfernt. Die in der Arbeitslage zwischen Vorder- und Hinterrad befindliche Kehrgruppe 2 ist, nachdem sie in der Lage 11 seitlich ausgefahren wurde, den Hinterrädern 4 nicht mehr im Wege. Das aus dem Wechselaufbau ausgefahrene Fahrzeug 1 ist frei von allen mit der Kehrmaschine in Verbindung stehenden Aggregaten und Bauteilen und kann für andere Einsatzzwecke umgerüstet werden.

## Patentansprüche

1. Kehrmaschine mit einer in der Arbeitsstellung seitlich an einem Trägerfahrzeug (1) zwischen Vorder- und Hinterrad angeordneten und lösbaren Kehrgruppe (2), die Kehrwerkzeuge und alle ihre Betätigungsorgane zum Antrieb und zur Bewegung der Kehrwerkzeuge umfaßt, dadurch gekennzeichnet, daß alle Betätigungsorgane durch lösbare Leitungen versorgt sind und daß die gesamte Kehrgruppe (2) an einem Tragrahmen (15, 26) angebracht ist, der mit einem am Fahrzeug befestigten Führungsteil (16) beweglich verbunden ist, derart, daß der Tragrahmen (15, 26) am Führungsteil (16) bis in eine Wartungs- und Montagezwecke vorgesehene Lage der Kehrgruppe außerhalb der Umrißlinie des Fahrzeugs (1) beweglich ist.

2. Kehrmaschine nach Anspruch 1, wobei auf dem Fahrzeugrahmen über den Hinterrädern des Trägerfahrzeugs (1) ein Wechselaufbau (6), welcher auf einem Aufbaurahmen (8) Einrichtungen zum Absaugen des Schmutzes sowie einen Schmutzbehälter umfaßt, angeordnet ist, dadurch gekennzeichnet, daß das Führungsteil (16) am Aufbaurahmen (8) des Wechselaufbaus befestigt ist.

3. Kehrmaschine nach Anspruch 1 oder 2, dadurch gekennzeichnet, daß das Führungsteil (16) eine horizontale Führung ist, längs welcher der Tragrahmen (15, 26) samt Kehrgruppe (2) ausziehbar ist.

4. Kehrmaschine nach den Ansprüchen 2 und 3, dadurch gekennzeichnet, daß das Führungsteil (16) als horizontaler, rohrförmiger Querholm des Aufbaurahmens (8) ausgebildet ist, in welchem ein Schubteil (15) des Tragrahmens (15, 26) teleskopisch ausziehbar gelagert ist.

5. Kehrmaschine nach Anspruch 4, wobei der Aufbaurahmen (8) des Wechselaufbaus (6) als Gestell mit vertikal ausfahrbaren Beinen ausgebildet ist, dadurch gekennzeichnet, daß ein Bein (11) des Aufbaurahmens (8) am Tragrahmen (15, 26) befestigt und zusammen mit diesem ausziehbar ist.

6. Kehrmaschine nach Anspruch 5, dadurch gekennzeichnet, daß das ausziehbare Bein (11) des Aufbaurahmens (8) eine horizontale Stütze (14) aufweist, welche im Schubteil (15) des Tragrahmens (15, 26) teleskopisch verstellbar aufgenommen ist.

7. Kehrmaschine nach Anspruch 6, dadurch gekennzeichnet, daß sich Stütze (14) und Schubteil (15) in der Verlängerung der Längsachse des das Führungsteil (16) bildenden Querholms erstrecken, und daß das die Stütze (14) tragende Bein (11) mittels einer Stützrolle (12) auf der dem Trägerfahrzeug (1) gegenüberliegenden Seite der Kehrgruppe (2) auf dem Boden (9) abgestützt ist.

## Claims

1. Mechanical sweeper having a sweeping assembly (2) which, in operative position, is releasably arranged on the side of a carrier vehicle (1) between the front and rear wheel, said sweeping assembly (2) comprising sweeping tools and all actuation elements thereof for driving and moving the sweeping tools, characterized in that all the actuation elements are supplied by releasable lines and that the whole sweeping assembly (2) its attached to a carrier frame (15, 26) which is movably joined to a guide part (16), being mounted on the vehicle, such that said carrier frame (15, 26) at the guide part (16) may be moved up to a position of the sweeping assembly outside the profile outline of the vehicle (1) for the purposes of maintainment and mounting.

2. Mechanical sweeper according to claim 1 wherein on the vehicle frame above the rear wheels of the carrier vehicle (1) there is arranged an interchangeable body (6) which on a body frame (8) includes devices for sucking off dirt and a dirt container, characterized in that the guide part (16) is mounted at the body frame (8) of the interchangeable body (6).

3. Mechanical sweeper according to claim 1 or 2, characterized in that the guide part (16) is a horizontal guide means along which the carrier frame (15, 26), together with the sweeping assembly (2) can be pulled out.

4. Mechanical sweeper according to claims 2 and 3, characterized in that the guide part (16) is designed as a horizontal tubular transverse spar (16) of the body frame (8) wherein a shift element (15) of the carrier frame (15, 26) is supported such that said element (15) may be pulled out telescopically.

5. Mechanical sweeper according to claim 4, wherein the body frame (8) of the intechange- able body (6) is designed as a framework having legs that can be extended vertically, characterized in that one of the legs (11) of the body frame (8) can be fastened to the carrier frame (15, 26) and is pulled out laterally together with the carri- erframe.

6. Mechanical sweeper according to claim 5, characterized in that said body frame's leg (11) that can be extended includes a horizontal strut (14) being accommodated in the shift element (15) of said carrier frame (15, 26), said strut (14) being telescopically movable.

7. Mechanical sweeper according to claim 6, characterized in that the strut (14) and the shift element (15) extend along the projection of the longitudinal axis of the traverse spar forming the guide part (16) and that the leg (11) carrying the strut (14) is supported on the ground (9) by means of a support roller (12), on the side of the sweeping assembly (2) opposite the carrier vehicle (1).

## Revendications

1. Machine à balayer présentant un groupe de balayage (2) détachable disposé latéralement, en position de travail, sur un véhicule porteur (1), entre les roues avant et arrière et qui comprend des outils de balayage et tous leurs organes d'actionnement pour l'entraînement et pour le mouvement des outils de balayage, caractérisée en ce que tous les organes d'actionnement sont alimentés par des tuyaux détachables, et en ce que tout le groupe de balayage (2) est disposé sur un cadre porteur (15, 26) qui est relié de façon mobile à un élément de guidage (16) fixé au véhicule de telle sorte que le cadre porteur (15, 26) est mobile sur l'élément de guidage (16), hors du gabarit du véhicule, jusqu'à une position du groupe de balayage que est prévue aux fins d'entretien et de montage.

2. Machine à balayer selon la revendication 1, dans laquelle est disposée sur le châssis du véhicule, au-dessus des roues arrière du véhicule (1), une superstructure interchangeable (6) qui comporte, sur un châssis de superstructure (8), des dispositifs d'aspiration des saletés ainsi qu'un récipient à saletés, caractérisée en ce que l'élément de guidage (16) est fixé au châssis de superstructure (8) de la superstructure interchangeable.

3. Machine à balayer selon l'une des revendications 1 ou 2, caractérisée en ce que l'élément de guidage (16) est un guide horizontal le long duquel le cadre porteur (15, 26), avec le groupe de balayage (2), peut être retiré.

4. Machine à balayer selon les revendications 2 et 3, caractérisée en ce que l'élément de guidage (16) est conçu sous la forme d'une traverse tubulaire horizontale du châssis de superstructure, dans laquelle un élément de poussée (15) du cadre porteur (15, 26) est monté de manière à pouvoir être retiré télescopiquement.

5. Machine à balayer selon la revendication 4, dans laquelle le châssis de superstructure (8) de la superstructure interchangeable (6) est conçu sous forme de châssis muni de pieds pouvant se déployer verticalement, caractérisée en ce qu'un pied (11) du châssis de superstructure (8) est fixé au cadre porteur (15, 26) et peut être retiré en même temps que celui-ci.

6. Machine à balayer selon la revendication 5, caractérisé en ce que le pied déployable (11) du châssis de superstructure (8) présente un appui horizontal (14), qui est logé de façon réglable télescopiquement dans l'élément de poussée (15) du cadre porteur (15, 26).

7. Machine à balayer selon la revendication 6, caractérisée en ce que l'appui (14) et l'élément de poussée (15) s'étendent dans le prolongement de l'axe longitudinal de la traverse formant l'élément de guidage (16) et que le pied (11) portant l'appui (14) s'appuie sur le sol (9), au moyen d'un galet d'appui (12), du côté du groupe de balayage (2) qui est opposé au véhicule porteur (1
